# FASCICULE DE BREVET EUROPEEN

(11) **EP 2 167 248 B1**
(45) Date de publication et mention de la délivrance du brevet: **10.07.2013**
(21) Numéro de dépôt: 08805610.6
(22) Date de dépôt: 27.05.2008
(51) Int. Cl.: B21B 37/68

(54) **PROCÉDÉ DE LAMINAGE D'UNE BANDE MÉTALLIQUE AVEC RÉGULATION DE SA POSITION LATÉRALE D'UNE BANDE ET LAMINOIR ADAPTÉ**
VERFAHREN ZUR WALZUNG EINES METALLBANDES MIT EINSTELLUNG DER SEITLICHEN POSITION DES BANDES UND DAFÜR GEEIGNETES WALZWERK
METHOD FOR ROLLING A METAL STRIP WITH ADJUSTMENT OF THE SIDE POSITION OF THE STRIP AND ADAPTED ROLLING MILL

(30) Priorité: 11.06.2007 WO PCT/FR2007/290719
(43) Date de publication de la demande: 31.03.2010
(73) Titulaire: ArcelorMittal France, 93200 Saint Denis (FR)
(72) Inventeur: MORETTO, Christian, F-57700 Hayange - St Nicolas en Forêt (FR); BONIDAL, Rémi, F-57000 Metz (FR); CZEPANSKI, Patrick, F-57070 Metz (FR); NAUMANN, NiIs, D-15890 Eisenhuttenstadt (DE); DAAFOUZ, Jamal, F-54710 Ludres (FR); IUNG, Claude, F-54460 Liverdun (FR); KOSCHACK, Uwe, D-15890 Eisenhuttenstadt (DE)
(74) Mandataire: Jacobson, Claude
(86) Numéro de dépôt international: PCT/FR2008/000719
(87) Numéro de publication internationale: WO 2009/004155

(56) Documents cités:
- DE-A1- 3 116 278
- DE-A1- 19 704 337
- GB-A- 2 329 264
- JP-A- 2 020 608
- JP-A- 59 104 206
- JP-A- 60 210 304

## Description

L'invention concerne le laminage des produits métallurgiques. Plus précisément, elle concerne la régulation du positionnement latéral des bandes métalliques, notamment en acier, à l'intérieur d'un laminoir.

Habituellement, les bandes d'acier laminées à chaud sont fabriquées selon le schéma suivant:
- coulée continue d'une brame d'épaisseur 200 à 240 mm;
- réchauffage de la brame à une température d'environ 1100-1200°C;
- passage de la brame dans un laminoir dégrossisseur comportant une cage réversible unique ou une pluralité de cages indépendantes (par exemple au nombre de cinq) disposées les unes à la file des autres, de manière à obtenir une bande ayant une épaisseur de 30 à 50 mm environ;
- passage de la bande dans un laminoir finisseur comportant une pluralité de cages (par exemple au nombre de six ou sept) dans lesquelles la bande est simultanément présente, de manière à lui conférer une épaisseur de 1,5 à 10 mm environ, puis mise de la bande sous forme d'une bobine.

La bande laminée à chaud ainsi obtenue peut ensuite être soumise à des traitements thermomécaniques qui lui conféreront ses propriétés définitives, ou subir un laminage à froid qui réduira encore davantage son épaisseur avant l'accomplissement des ultimes traitements thermomécaniques.

Lors de son laminage, on observe des déports de bande à l'intérieur du laminoir finisseur, c'est à dire une déviation de la bande par rapport à sa trajectoire nominale entre deux cages. Cette déviation peut atteindre une trentaine de mm de part et d'autre de cette trajectoire nominale si rien n'est fait pour la compenser. Les déports de bande peuvent être à l'origine d'incidents tels que des froissements et des ruptures de la bande pendant le laminage, des refus d'engagement de la bande dans l'emprise des cylindres Un trosième procédé de régulation du déport de bande est décrit dans JP-A-02020608.

Dans ce procédé des détecteurs placés au niveau de chaque cage du laminoir permettent de déterminer une valeur de variation du déport de la bande en sortie de chaque cage de laminoir. Si cette variation excède une valeur déterminée, une valeur de dehanchement à appliquer à chaque cage est alors calculée et la valeur correspondante est appliquée sur les cages les plus en amont afin de corriger les variations de déport relevées. Cette méthode ne permet cependant pas de réduire le déport entre l'entrée et la sortie du laminoir. d'une cage du finisseur, un marquage des cylindres du laminoir suite à un choc avec la bande. Ces défauts peuvent être dus à l'état de la bande elle-même, ou aux perturbations mécaniques que son traitement dans des conditions anormales entraîne dans le fonctionnement du laminoir. De plus, le déport détériore l'homogénéité de l'épaisseur de la bande en sortie du laminoir finisseur. Enfin, il peut nuire à la bonne réalisation du bobinage de la bande.

Ces déports de bande sont en outre à l'origine d'un défaut de forme appelé "sabre": une bande présentant ce défaut, au lieu d'être rectiligne, est cintrée dans un plan horizontal. Ce défaut est dû à l'existence d'un coin, c'est à dire d'une différence d'épaisseur entre les deux rives de la bande laminée, dont la cause peut être d'ordre thermique ou mécanique si le réchauffage ou le laminage n'ont pas été effectués de façon très homogène sur toute la largeur du produit.

Les déports de bande peuvent être corrigés à l'aide de guides latéraux placés entre les cages du laminoir, contre lesquels la bande vient frotter lorsqu'elle s'écarte de sa trajectoire nominale, et qui la réorientent vers ladite trajectoire nominale. Mais lorsque le déport devient très important (en particulier en fin de laminage, lorsque la cage située juste en amont de la cage considérée a libéré la queue de la bande et la laisse donc libre de pivoter vers le côté de la cage où l'entrefer des cylindres est le plus grand), l'effort que les guides doivent exercer sur la bande provoque des frottements qui détériorent ses rives, allant parfois jusqu'à les replier sur elles-mêmes ou les arracher. De plus, les guides s'usent et doivent être périodiquement remplacés.

Différents types de procédés ont été imaginés pour obtenir une régulation du phénomène de déport de la bande. Selon l'un de ces procédés (voir le document JP-A-4266414), on réalise une mesure de la différence entre les efforts exercés sur les deux extrémités des cylindres, et on considère que la valeur de cette différence est un indicateur de l'ampleur du déport. En conséquence, on réalise une augmentation du serrage exercé par les cylindres sur la bande du côté où a lieu le déport, en escomptant que cet accroissement localisé du serrage ramènera la bande vers sa position de référence (c'est à dire, généralement, en direction de l'axe du laminoir). Mais, cette mesure de différence d'efforts est sensible à d'autres facteurs que le déport de la bande, notamment à la valeur absolue du serrage, et on ne peut relier de manière rigoureuse sa valeur absolue à celle du déport. Et une fois l'augmentation du serrage réalisée sur l'un des côtés de la cage, il est difficile d'estimer quelles sont les parts respectives de cette modification du mode de serrage et de la réduction effective du déport dans la variation de la différence mesurée entre les efforts exercés sur les deux extrémités des cylindres. La mise en oeuvre d'un tel procédé de régulation est donc délicate, car les actions correctrices qu'il entraîne peuvent ne pas être bien adaptées au but recherché, au point, parfois, d'aggraver le déport de bande que l'on voulait corriger.

Un deuxième procédé de régulation du déport de bande consiste à mesurer directement le décentrement de la bande, comme cela est décrit dans DE-3837101. A cet effet, on place entre deux cages du laminoir un dispositif, tel qu'une caméra à diodes pourvue d'un référentiel, qui détermine la position absolue de la bande par rapport à l'axe du laminoir ou toute autre position de référence. D'après cette indication, on agit si nécessaire sur la différence entre les serrages exercés par les cylindres de cette cage sur les deux rives de la bande. Comme dans la méthode précédente, une augmentation du serrage sur le côté où a lieu le déport tend à ramener la bande dans sa position nominale. Ainsi, si on constate que la bande part vers la gauche, on modifie le serrage pour la dévier vers la droite. On peut utiliser un dispositif unique de mesure du décentrement de la bande ou une pluralité de tels dispositifs, placés chacun dans un espace inter-cages différent. Dans de tels dispositifs, l'application d'un différentiel de serrage additionnel prédéterminé qui sera appliqué à une cage de laminage ne dépend que de la détection qualitative de déport effectuée au moyen de la caméra associée à l'inter-cage en aval de cette cage. Un tel procédé est cependant fortement susceptible d'aggraver le déport de bande final, à la sortie du laminoir, car la détection du déport est réalisée de façon tardive par rapport à son apparition, ce qui limite pour le moins l'efficacité de la correction et la rend éventuellement contre-productive en cas de variation brutale du déport en amont de la cage concernée. En outre, ces méthodes ne permettent pas un réel contrôle de la valeur du déport, seule une correction approximative étant apportée.

Le but de l'invention est de proposer un procédé de laminage d'une bande dans un laminoir de produits métalliques permettant de contrôler efficacement la position latérale de cette bande lors de son laminage et permettant d'agir avec plus de précision et de rapidité que les méthodes existantes, de manière à éviter les incidents de laminage. Un avantage supplémentaire serait d'obtenir une bande exempte de coin et par conséquent de sabre.

A cet effet, l'invention a pour objet un procédé de laminage d'une bande à l'intérieur d'un laminoir de produits métalliques comportant au moins deux cages dans lesquelles ladite bande est simultanément sous emprise, selon lequel on régule la position latérale de ladite bande, ladite régulation comprenant les opérations suivantes :
- on détermine simultanément, en aval de chacune des cages du laminoir dans lesquelles ladite bande est en emprise, une valeur représentative de la position latérale de la bande selon une ligne transversale à sa direction de déplacement, et on calcule les écarts algébriques (Δxp) entre lesdites positions latérales et une position de référence ;
- à partir de ces écarts (Δxp), on calcule la valeur (Sp) du déhanchement additionnel à imposer à chacune desdites cages du laminoir dans lesquelles ladite bande (B) est en emprise, afin de ramener lesdits écarts algébriques (Δxp) en dessous d'un seuil prédéterminé, le calcul desdites valeurs (Sp) de déhanchements additionnels étant effectué en multipliant lesdites valeurs d'écarts (Δxp) par une matrice de gain K déterminée par modélisation des relations liant lesdites valeurs d'écarts (Δxp) de la bande et lesdits déhanchements (Sp) des cylindres de soutien du laminoir ;
- on transmet à chacune desdites cages de laminoir la consigne de déhanchement additionnel (Sp) respective,
- et on renouvelle lesdites opérations à intervalles de temps prédéterminés, jusqu'à ce que ladite bande ne soit plus sous l'emprise de la dernière cage dudit laminoir.

Le procédé selon l'invention peut en outre comprendre les caractéristiques optionnelles suivantes, prises isolément ou en combinaison :
- la position de référence est choisie de telle sorte que le coin de la bande soit nul,
- la matrice de gain K est déterminée en prenant en compte au moins un paramètre de réglage initial du procédé de laminage et au moins une caractéristique de la bande (B) à laminer,
- la matrice de gain K est constante jusqu'à ce que la bande ne soit plus sous l'emprise que de la première cage du laminoir,
- la valeur calculée de position latérale de la bande est obtenue en utilisant les paramètres de la matrice de gain K,
- au moins deux des valeurs représentatives de la position latérale de la bande sont des valeurs fournies par des capteurs placés en aval des cages de laminoir correspondantes,
- au moins une des valeurs représentatives de la position latérale de la bande est une valeur calculée à partir des valeurs fournies par lesdits capteurs placés en aval des autres cages de laminoir, les autres valeurs représentatives étant les valeurs fournies par les capteurs,
- toutes les valeurs représentatives de la position latérale de la bande sont des valeurs mesurées par les capteurs, au nombre de un en aval de chaque cage du laminoir.
- les valeurs fournies par les capteurs sont obtenues par filtrage du signal brut d'acquisition, le filtrage prenant en compte les valeurs calculées d'écarts (Δxp) entre les positions latérales de la bande et la position de référence,
- lorsqu'un déhanchement additionnel (Sp) à imposer est inférieur à un seuil prédéterminé, aucune consigne de déhanchement additionnel n'est transmise à la cage concernée.
- lorsque la bande n'est plus sous l'emprise de la première cage du laminoir, on régule à la fois la position latérale de la partie de la bande encore sous l'emprise d'au moins deux cages du laminoir et l'angle de pivotement par rapport à l'axe de laminage de la queue

de la bande, en calculant et en transmettant une valeur de déhanchement additionnel à chaque cage sous laquelle la bande est encore présente,
- pour chaque cage, on détermine la valeur de déhanchement additionnel à appliquer en utilisant une valeur représentative de l'angle de pivotement de la queue de bande à l'entrée de la cage,
- on calcule la valeur représentative dudit angle de pivotement au moyen de valeurs représentatives de la position latérale de la bande selon une ligne transversale à sa direction de déplacement, dans lesdites cages en emprise avec la bande, lesdites valeurs représentatives étant obtenues suivant l'invention.

L'invention a également pour objet un dispositif de régulation de la position latérale d'une bande à l'intérieur d'un laminoir de produits métalliques comportant au moins deux cages dans lesquelles la bande est simultanément sous emprise et comprenant:
- au moins deux capteurs fournissant un signal brut d'acquisition permettant la détermination de valeurs représentatives de la position latérale de la bande selon une ligne transversale à sa direction de déplacement en aval d'au moins deux cages du laminoir,
- des moyens pour déterminer les écarts algébriques (Δxp) entre les valeurs représentatives et une position de référence,
- des moyens de calcul de la valeur (Sp) du déhanchement additionnel à imposer à chacune des cages du laminoir, à partir des écarts (Δxp), afin de ramener les écarts algébriques (Δxp) en dessous d'un seuil prédéterminé,
- des moyens de calcul d'une matrice de gain K qui permet d'obtenir les valeurs (Sp) de déhanchements additionnels par multiplication de la matrice K avec les valeurs d'écarts (Δxp), et
- des moyens pour transmettre la consigne de déhanchement additionnel (Sp) respective à chacune des cages de laminoir, à intervalles de temps prédéterminés.

Le dispositif selon l'invention peut en outre comprendre des moyens de filtrage du signal brut d'acquisition des capteurs.

L'invention concerne enfin un laminoir de produits métalliques sous forme de bandes du type comportant au moins deux cages et au moins un dispositif de régulation de la position latérale de la bande du type selon l'invention. Ce laminoir peut en outre inclure au moins un dispositif de régulation de la position de la queue de la bande selon l'invention.

Le laminoir selon l'invention peut en outre comprendre les caractéristiques optionnelles suivantes, prises isolément ou en combinaison :
- le laminoir peut être un laminoir finisseur pour le laminage à chaud de bandes d'acier
- le laminoir peut comprendre deux, cinq, six ou sept cages de laminage.
- le laminoir peut être 'un laminoir pour le laminage à froid ou le skin-pass de bandes d'acier.

Comme on l'aura compris, l'invention consiste tout d'abord à contrôler le déport de la bande par l'imposition d'un déhanchement additionnel à chaque cage du laminoir entre lesquelles la bande est en traction, chaque déhanchement étant calculé à partir de valeurs représentatives du déport de la bande dans toutes les zones inter-cages. Ce procédé permet ainsi d'allier efficacité et rapidité du contrôle, sans risque pour la bande et pour le laminoir. On entend ici par déhanchement le différentiel de positionnement des organes de serrage entre le côté « opérateur » et le côté « moteur ». Cette valeur de déhanchement peut se régler en serrant plus ou moins les extrémités des rouleaux de soutien.

L'invention sera mieux comprise à la lecture de la description qui suit, donnée en référence aux figures annexées :
- Fig.1 : schéma d'un laminoir à deux cages équipé d'un dispositif de régulation selon l'invention,
- Fig.2 : schéma d'un laminoir à cinq cages équipé d'un dispositif de régulation selon l'invention,
- Fig.3 : cinq courbes représentant une simulation des déports à la sortie de chaque cage du laminoir de la figure 2 en fonction du temps pour une première bande laminée selon l'invention et une seconde bande laminée selon l'art antérieur, et une courbe représentant le coin résiduel à la sortie du laminoir pour ces deux bandes,
- Fig.4 : première courbe représentant une simulation de l'évolution des déports en sortie de chaque cage du laminoir de la figure 2, en fonction du temps et seconde courbe représentant les valeurs de déhanchements additionnels appliquées à chaque cage ayant permis d'obtenir les écarts présentés à la première courbe,
- Fig. 5 : courbe représentant l'évolution du déport au niveau de chaque inter-cage lorsque le procédé selon l'invention est mis en oeuvre (courbe « avec contrôle » ou selon l'art antérieur (courbe « sans contrôle »).

La figure 1 montre une bande métallique B en train d'être laminée dans un laminoir comprenant deux cages 1, 2 dans lesquelles la bande B est simultanément sous emprise, par exemple un laminoir finisseur pour le laminage à chaud des bandes d'acier. Les laminoirs de ce type comportent généralement 5, 6 ou 7 cages. Chacune cage 1, 2 comprend, classiquement, deux cylindres de travail 1a, 1 a', 2a, 2a' et deux cylindres de soutien 1b, 1b', 2b, 2b'.

Selon l'invention, un premier capteur 4 (tel qu'une caméra à diodes, ou tout autre appareil de fonction équivalente) qui acquiert un signal brut permettant in fine de déterminer une valeur représentative de la position de la bande B, selon une ligne transversale à sa direction de déplacement, entre la cage 1 et la cage 2, et un deuxième capteur 5 similaire au précédent, qui effectue la même opération en aval de la cage 2.

En pointillés 6, on a représenté une position de référence que devrait normalement occuper la bande B en l'absence de déport. Cette position de référence est généralement centrée sur l'axe géométrique théorique du laminoir. Il peut cependant être avantageux de choisir une position de référence différente afin de minimiser le coin résiduel de la bande B à la sortie du laminoir. Cela pourra en particulier être le cas lorsque l'axe géométrique du laminoir ne coïncide pas avec l'axe selon lequel a réellement lieu le laminage. Quoi qu'il en soit, il a été vérifié que la détermination de cette position de référence n'a pas d'influence sur le contrôle du déport de la bande, mais uniquement sur le coin résiduel.

Cette position de référence 6 est mise en mémoire dans une première unité de traitement 7 vers laquelle sont envoyés les signaux bruts recueillis par les capteurs 4, 5, et cette première unité de traitement 7 détermine les valeurs des écarts algébriques Δx1 et Δx2 entre les positions de la bande B enregistrées respectivement par les capteurs 4 et 5 et la position de référence 6.

En fonction du type de capteur 4, 5 utilisé, l'unité de traitement 7 pourra avoir à traiter le signal brut du capteur pour obtenir une valeur représentative de la position de la bande (B). Ainsi, si les capteurs 4, 5 sont des caméras matricielles de type CCD, le signal d'acquisition est constitué d'une image de la zone couverte par la caméra. Afin de positionner la bande B, on pourra alors traiter le signal à l'aide de logiciels appropriés pour filtrer les pixels actifs et pour détecter les contours de la bande B et ainsi déterminer sa position latérale.

Les capteurs 4 et 5 seront, de préférence, positionnés perpendiculairement à leurs zones de mesures respectives et devront être fixés sur des supports indépendants des laminoirs, présentant le moins de vibrations possible. De manière avantageuse, on pourra utiliser le capteur 5 à la fois pour contrôler le déport de la bande B, mais aussi pour mesurer sa largeur à la sortie du laminoir.

Les valeurs calculées de Δx1 et Δx2 sont ensuite transmises à une deuxième unité de traitement 8 qui calcule les valeurs de déhanchement additionnel S1 et S2 devant être imposées aux cages 1 et 2.

Le calcul de S1 et S2 est réalisé en multipliant les valeurs de Δx1 et Δx2 par une matrice de gain K. Une troisième unité de traitement 9 a pour fonction de déterminer cette matrice de gain K qui sera transmise à l'unité de calcul 8.

La matrice de gain K est obtenue par modélisation des relations liant les déports de la bande et les déhanchements des cylindres de soutien du laminoir.

Elle pourra notamment être déterminée par des essais préalables à la production proprement dite.

Cette modélisation pourra tenir compte d'une ou plusieurs grandeurs caractéristiques du procédé de laminage, telles que la largeur des cylindres, l'effort de laminage, la vitesse de rotation des cylindres de travail, etc...

Elle pourra également tenir compte d'une ou plusieurs caractéristiques de la bande à laminer, telles que l'épaisseur de la bande à l'entrée du laminoir, sa dureté, sa température, etc...

On pourra ainsi utiliser des matrices moyennes déterminées grâce au laminage de produits différents, représentatifs du carnet de production ou bien encore des matrices spécifiques à un produit particulier, ce qui permet de gagner en précision.

La matrice de gain K reste constante pendant le procédé de laminage d'une bande B, au moins tant que la bande reste sous l'emprise de la première cage de laminoir, seules les valeurs représentatives du déport de la bande étant alors modifiées à chaque nouveau cycle d'acquisition de données des capteurs 4 et 5. Lorsque la bande quitte l'emprise de la première cage de laminoir, on pourra utiliser une matrice de gain modifiée tenant compte du fait que la bande n'est plus sous l'emprise que de N-1 cages, si n est le nombre total de cage. De même, on pourra changer de matrice de gain au fur et à mesure que la bande quitte les emprises successives des cages du laminoir, pour un meilleur contrôle du déport.

Les valeurs des consignes de serrage S1 et S2 peuvent ensuite être transmises à des moyens 10 de transmission des consignes que l'on va imposer aux actionneurs commandant le déhanchement des cages 1 et 2 (qui sont d'un type connu en eux-mêmes et non représentés sur la figure 1).

Le procédé selon l'invention permet de contrôler les déports latéraux de la bande par rapport à sa position nominale et de passer sous le seuil des 10 mm, alors que les procédés de l'art antérieur ne permettent pas de passer sous le seuil des 20 mm.

Lorsque le calcul des déhanchements S1 et S2 à imposer aux cages de laminoir aboutirait à des valeurs inférieures à un seuil prédéterminé, on pourra prévoir qu'aucune consigne n'est transmise aux moyens 10. Il en est en particulier ainsi lorsque le déport attendu à la suite de la mise en oeuvre des déhanchements additionnels S1 et S2 ne dépasse pas 2 mm, par exemple.

Le cycle de régulation pourra être renouvelé toutes les 50 ou 100 ms, par exemple, la fréquence étant de préférence choisie pour assurer une bonne stabilité de la régulation.

Les modèles mathématiques utilisés pour relier le déport et le déhanchement additionnel à imposer aux cages de laminoir étant valables tant que la bande considérée est sous traction entre deux cages, on pourra continuer à contrôler la position latérale de la bande jusqu'à ce que celle-ci ne soit plus sous l'emprise que de la dernière cage. On contrôle alors uniquement la position latérale de la partie de la bande encore sous l'emprise d'au moins deux cages du laminoir, qu'on appelle encore « corps de bande », en agissant bien sur uniquement sur les cages sous lesquelles la bande est encore présente.

On pourra alors avantageusement contrôler simultanément la partie de la bande en amont du corps de bande, qu'on appelle encore « queue de bande ». En effet, cette partie de la bande est susceptible de pivoter par rapport à l'axe de laminage et peut même former des plis venant endommager les cylindres de travail du laminoir.

Pour la réguler, on pourra tout d'abord calculer une valeur de l'angle de pivotement en amont de chaque cage, en utilisant de préférence les valeurs représentatives du déport du corps de bande acquises ou calculées précédemment. On réalise alors un nouveau pseudo-capteur sans équipement supplémentaire.

A partir des valeurs représentatives du déport du corps de bande dans chaque inter-cage et de l'angle de pivotement de la queue de bande en amont de chaque cage, on peut alors déterminer la valeur du déhanchement additionnel global à imposer aux cages sous lesquelles la bande est encore présente, afin de contrôler à la fois les angles de pivotement de la queue de bande et la position latérale du corps de bande dans chaque intercage.

Si on considère à présent la figure 2 qui représente schématiquement un laminoir à cinq cages muni d'un dispositif de régulation selon l'invention, on constate que l'on détermine là-aussi cinq valeurs représentatives du déport de la bande : une par inter-cage plus une en aval de la dernière cage du laminoir.

Afin de contrôler efficacement le déport de la bande dans les zones où elle est en traction entre deux cages, les présents inventeurs ont constaté qu'il était nécessaire de disposer d'au moins deux capteurs réels pouvant donner un signal représentatif de la position de la bande dans l'inter-cage correspondant.

Cependant, ils ont également constaté qu'il était possible d'utiliser ces données fournies par les au moins deux capteurs réels présents pour reconstituer des valeurs représentatives du déport de la bande dans les autres inter-cages, à la manière de pseudo-capteurs.

En fonction du nombre de pseudo-capteurs et de leur emplacement sur la ligne de laminage, les résultats en termes de contrôle du déport de la bande sont équivalents ou très légèrement dégradés par rapport au contrôle obtenu avec un capteur réel par inter-cage.

L'utilisation de ces pseudo-capteurs peut permettre de pallier la défaillance d'un ou plusieurs capteurs installés sur la ligne lorsque ceux-ci tombent en panne lors d'une production ou lorsque le signal transmis est inexploitable en raison des conditions mêmes du procédé. Il peut en aller ainsi dans les zones où un décalaminage a lieu, générant une vapeur dense perturbant le fonctionnement de caméras CCD, par exemple.

Cette utilisation peut également permettre de limiter le nombre de capteurs réels installés sur la ligne, diminuant ainsi le coût d'investissement et de maintenance du dispositif.

Lorsque l'on met en oeuvre le procédé de laminage selon l'invention dans un laminoir comportant cinq cages et plus, on préfère ne pas imposer de déhanchement additionnel à la dernière cage de laminoir, par mesure de sécurité, car il n'est plus possible de rectifier le déport de la partie de la bande sortant du laminoir en cas d'anomalie due à l'équipement, par exemple.

Si l'on considère à présent la figure 3, on peut y voir cinq séries de courbes représentant une simulation des déports à la sortie de chaque cage du laminoir de la figure 2 (SOC1 à 5), en fonction du temps, pour une première bande laminée selon l'invention (courbe supérieure) et une seconde bande laminée selon l'art antérieur (courbe inférieure), et une série de deux courbes représentant le coin résiduel à la sortie du laminoir pour la bande laminée selon l'invention (courbe supérieure) et la bande laminée selon l'art antérieur (courbe inférieure).

On constate qu'avec le procédé selon l'invention, le déport de la bande est progressivement contrôlé pour atteindre un niveau stable, en dessous du seuil de 10 mm, tandis que le déport de la bande traitée selon l'art antérieur n'est pas stabilisé et dépasse systématiquement les 50 mm.

La courbe représentant la simulation de coin est elle-aussi parlante puisqu'on obtient un coin nul pour la bande traitée selon l'invention, tandis que le coin est important et irrégulier pour la bande traitée selon l'art antérieur.

La figure 4 correspondant aux mêmes simulations et reprend en partie supérieure les cinq courbes de déport de la bande selon l'invention, en fonction du temps. Elle montre également en partie inférieure les courbes de déhanchements additionnels (DeltaS1 à 5) imposés à chacune des cinq cages du laminoir au cours du temps et qui ont permis d'obtenir le contrôle des déports et du coin final pour la bande traitée selon l'invention. On voit ainsi qu'en faisant varier ces déhanchements additionnels en fonction des valeurs de déport de chaque inter-cage, on peut réussir à rectifier en final des déports initiaux importants existants en raison d'hétérogénéité dues au procédé. Ce faisant, on rectifie également le coin résiduel qui peut d'ailleurs être à l'origine du déport localisé.

On a ensuite procédé à un essai en conditions réelles du procédé de laminage selon l'invention sur un laminoir finisseur à cinq cages, dont les résultats sont représentés sur la figure 5.

La courbe qui y est présentée représente l'évolution du déport au niveau de chaque inter-cage lorsque le procédé selon l'invention est mis en oeuvre (courbe « avec contrôle ») ou selon l'art antérieur (courbe « sans contrôle »). On vérifie là-aussi que le procédé selon l'invention permet un contrôle du déport qui peut ainsi être abaissé de 37 à 10 mm en final, lorsqu'on le mesure à 10 mètres de la sortie du train finisseur. Le procédé selon l'art antérieur ne permet quant à lui pas de contrôler le déport qui augmente régulièrement. En final, on observe un déport réduit de 63% entre la bande traitée selon l'invention et celle traitée selon l'art antérieur, alors que les valeurs initiales de déport à la sortie de la première cage étaient très proches.

L'invention est applicable, en premier lieu, sur les laminoirs finisseurs pour le laminage à chaud des bandes d'acier. Mais on peut lui trouver des applications sur d'autres types de laminoirs pour bandes métalliques comportant au moins deux cages dans lesquelles la bande est simultanément sous emprise. On pourra ainsi mettre en oeuvre l'invention pour le laminage à froid ou le skin-pass de bandes métalliques, telles que des bandes d'acier ou d'alliages ferreux ou non, ou bien encore d'aluminium.

## Revendications

1. Procédé de laminage d'une bande (B) à l'intérieur d'un laminoir de produits métalliques comportant au moins deux cages dans lesquelles ladite bande (B) est simultanément sous emprise, selon lequel on régule la position latérale de ladite bande (B), ladite régulation comprenant l'opération suivante :
- on détermine simultanément, en aval de chacune des cages du laminoir dans lesquelles ladite bande (B) est en emprise, une valeur représentative de la position latérale de la bande (B) selon une ligne transversale à sa direction de déplaceme, le procédé **caracterisé en ce que** : on calcule les écarts algébriques (Δxp) entre lesdites positions latérales et une position de référence (6),
- à partir de ces écarts (Δxp), on calcule la valeur (Sp) du déhanchement additionnel à imposer à chacune desdites cages du laminoir dans lesquelles ladite bande (B) est en emprise, afin de ramener lesdits écarts algébriques (Δxp) en dessous d'un seuil prédéterminé, le calcul desdites valeurs (Sp) de déhanchements additionnels étant effectué en multipliant lesdites valeurs d'écarts (Δxp) par une matrice de gain K déterminée par modélisation des relations liant lesdites valeurs d'écarts (Δxp) de la bande et lesdits déhanchements (Sp) des cylindres de soutien du laminoir ;
- on transmet à chacune desdites cages de laminoir la consigne de déhanchement additionnel (Sp) respective,
- et on renouvelle lesdites opérations à intervalles de temps prédéterminés, jusqu'à ce que ladite bande (B) ne soit plus sous l'emprise de la dernière cage dudit laminoir.

2. Procédé selon la revendication 1, selon lequel que ladite position de référence (6) est choisie de telle sorte que le coin de ladite bande (B) soit nul.

3. Procédé selon la revendication 1 ou 2, selon lequel ladite matrice de gain K est constante jusqu'à ce que ladite bande (B) ne soit plus sous l'emprise que de la première cage dudit laminoir.

4. Procédé selon l'une quelconque des revendications 1 à 3, selon lequel au moins deux desdites valeurs représentatives de la position latérale de la bande (B) sont des valeurs fournies par des capteurs placés en aval des cages de laminoir correspondantes.

5. Procédé selon la revendication 4, selon lequel au moins une desdites valeurs représentatives de la position latérale de la bande (B) est une valeur calculée à partir des valeurs fournies par lesdits capteurs placés en aval des autres cages de laminoir, les autres valeurs représentatives étant les valeurs fournies par lesdits capteurs.

6. Procédé selon la revendication 5, selon lequel ladite valeur calculée de position latérale de la bande (B) est obtenue en utilisant les paramètres de ladite matrice de gain K.

7. Procédé selon la revendication 4, selon lequel toutes les valeurs représentatives de la position latérale de la bande (B) sont des valeurs mesurées par lesdits capteurs, au nombre de un en aval de chaque cage dudit laminoir.

8. Procédé selon l'une quelconque des revendications 4 à 7, selon lequel lesdites valeurs fournies par lesdits capteurs sont obtenues par filtrage du signal brut d'acquisition, ledit filtrage prenant en compte les valeurs calculées d'écarts (Δxp) entre lesdites positions latérales de la bande (B) et la position de référence (6).

9. Procédé selon l'une quelconque des revendications 1 à 8, selon lequel, lorsqu'un déhanchement additionnel (Sp) à imposer est inférieur à un seuil prédéterminé, aucune consigne de déhanchement additionnel n'est transmise à la cage concernée.

10. Procédé de laminage d'une bande (B) selon l'une quelconque des revendications 1 à 10, selon lequel, lorsque ladite bande (B) n'est plus sous l'emprise de la première cage dudit laminoir, on régule à la fois la position latérale de la partie de la bande (B) encore sous l'emprise d'au moins deux cages du laminoir et l'angle de pivotement par rapport à l'axe de laminage de la queue de la bande (B), en calculant et en transmettant une valeur de déhanchement additionnel à chaque cage sous laquelle la bande (B) est encore présente.

11. Procédé selon la revendication 10, selon lequel, pour chaque cage, on détermine la valeur de déhanchement additionnel à appliquer en utilisant une valeur représentative dudit angle de pivotement de la queue de bande (B) à l'entrée de la cage.

12. Procédé selon la revendication 11, selon lequel on calcule ladite valeur représentative dudit angle de pivotement au moyen de valeurs représentatives de la position latérale de la bande (B) selon une ligne transversale à sa direction de déplacement, dans lesdites cages en emprise avec la bande (B), lesdites valeurs représentatives étant obtenues conformément aux revendications 6 à 10.

13. Dispositif de régulation de la position latérale d'une bande (B) à l'intérieur d'un laminoir de produits métalliques comportant au moins deux cages (1,2) dans lesquelles ladite bande (B) est simultanément sous emprise et comprenant:
- au moins deux capteurs (4,5) fournissant un signal brut d'acquisition permettant la détermination de valeurs représentatives de la position latérale de la bande (B) selon une ligne transversale à sa direction de déplacement en aval d'au moins deux cages (1,2) dudit laminoir, le dispositif **caracterisé par** :
- des moyens (7) pour déterminer les écarts algébriques (Δxp) entre lesdites valeurs représentatives et une position de référence (6),
- des moyens (8) de calcul de la valeur (Sp) du déhanchement additionnel à imposer à chacune desdites cages du laminoir, à partir desdits écarts (Δxp), afin de ramener lesdits écarts algébriques (Δxp) en dessous d'un seuil prédéterminé,
- des moyens (9) de calcul d'une matrice de gain K qui permet d'obtenir lesdites valeurs (Sp) de déhanchements additionnels par multiplication de ladite matrice K avec lesdites valeurs d'écarts (Δxp) et
- des moyens (10) pour transmettre la consigne de déhanchement additionnel (Sp) respective à chacune desdites cages de laminoir, à intervalles de temps prédéterminés.

14. Dispositif selon la revendication 13, comprenant en outre des moyens de filtrage du signal brut d'acquisition desdits capteurs.

15. Laminoir de produits métalliques sous forme de bandes, du type comportant au moins deux cages (1,2) et au moins un dispositif de régulation de la position latérale de la bande (B) du type selon l'une ou l'autre des revendications 13 ou 14.

16. Laminoir selon la revendication 15, **caractérisé en ce qu'**il s'agit d'un laminoir finisseur pour le laminage à chaud de bandes d'acier.

17. Laminoir selon la revendication 16, comprenant deux, cinq, six ou sept cages de laminage.

18. Laminoir selon la revendication 15, **caractérisé en ce qu'**il s'agit d'un laminoir pour le laminage à froid ou le skin-pass de bandes d'acier.

19. Laminoir selon la revendication 18, comprenant deux, trois, quatre ou cinq cages de laminage.

## Patentansprüche

1. Verfahren zum Walzen eines Bandes (B) im Inneren einer Walzstraße für Metallprodukte, welche mindestens zwei Gerüste aufweist, welche gleichzeitig auf das besagte Band (B) einwirken, gemäß welchem die laterale Position des besagten Bandes (B) reguliert wird, wobei die Regelung den folgenden Arbeitsvorgang aufweist:
es wird gleichzeitig nach jedem der Walzgerüste, welche auf das besagte Band (B) einwirken, ein repräsentativer Wert für die laterale Position des Bandes (B) gemäß einer Linie quer zu seiner Bewegungsrichtung bestimmt, wobei das Verfahren **dadurch gekennzeichnet ist, dass** algebraische Abweichungen (Δxp) zwischen den besagten Positionen und einer Referenzposition (6) berechnet werden,
aus diesen Abweichungen (Δxp) wird ein zusätzlicher Verlagerungswert (Sp) berechnet, welcher auf jedes der besagten Walzgerüste, welche auf das besagte Band einwirken, anzuwenden ist, um die algebraischen Abweichungen (Δxp) unter eine vorbestimmte Schwelle zurückzubringen, wobei das Berechnen der besagten zusätzlichen Verlagerungswerte (Sp) ausgeführt wird, indem die besagten Abweichungswerte (Δxp) mit einer Verstärkungsfaktormatrix K multipliziert werden, welche mittels Modellierung der Beziehungen zwischen den besagten Abweichungswerten (Δxp) des Bandes und den besagten Versätze (Sp) der Zylinder der Stützen der Walzstraße bestimmt werden;
an jedes der besagten Walzgerüste wird die jeweilige Anweisung der zusätzlichen Verlagerung (Sp) übermittelt,
und die besagten Arbeitsvorgänge werden in vorbestimmten Zeitintervallen erneut ausgeführt, bis das besagte Band (B) nicht mehr unter der Einwirkung des letzten Gerüstes der besagten Walzstraße ist.

2. Verfahren gemäß Anspruch 1, wobei die besagte Referenzposition (6) auf solche Art gewählt ist, dass die Ecke des besagten Bandes (B) Null ist.

3. Verfahren gemäß Anspruch 1 oder 2, wobei die besagte Verstärkungsfaktormatrix K konstant ist, bis das besagte Band (B) nicht länger unter der Einwirkung des ersten Gerüstes der besagten Walzstraße ist.

4. Verfahren gemäß einem der Ansprüche 1 bis 3, wobei mindestens zwei von den besagten repräsentativen Werten der lateralen Position des Bandes (B) Werte sind, welche mittels Sensoren bereitgestellt werden, welche hinter den entsprechenden Walzgerüsten angeordnet sind.

5. Verfahren gemäß Anspruch 4, wobei mindestens einer von den besagten repräsentativen Werten der lateralen Position des Bandes (B) ein Wert ist, welcher aus den Werten berechnet wird, welche von den besagten, hinter anderen Walzgerüsten angeordneten Sensoren bereitgestellt sind, wobei die anderen repräsentativen Werte die Werte sind, welche durch die besagten Sensoren bereitgestellt sind.

6. Verfahren gemäß Anspruch 5, wobei der besagte berechnete Wert der lateralen Position des Bandes (B) erhalten wird, indem die Parameter der besagten Verstärkungswertmatrix K verwendet werden.

7. Verfahren gemäß Anspruch 4, wobei alle repräsentativen Werte der lateralen Position des Bandes (B) Werte sind, welche mittels der besagten Sensoren gemessen werden, welche eine Anzahl aufweisen von einem hinter jedem Gerüst der besagten Walzstraße.

8. Verfahren gemäß einem der Ansprüche 4 bis 7, wobei die besagten Werte, welche durch die besagten Sensoren bereitgestellt werden, mittels einer Filterung des rohen erfassten Signals erhalten werden, wobei die besagte Filterung in die Berechnung die berechneten Abweichungswerte (Δxp) zwischen den besagten lateralen Positionen des Bandes (B) und der Referenzposition (6) einbezieht.

9. Verfahren gemäß einem der Ansprüche 1 bis 8, wobei keine Anweisung für die zusätzliche Verlagerung an das betroffene Gerüst übermittelt wird, wenn die zusätzliche anzubringende Verlagerung (Sp) kleiner ist als eine vorbestimmte Schwelle.

10. Verfahren zum Walzen eines Bandes (B) gemäß einem der Ansprüche 1 bis 10, wobei, wenn das besagte Band (B) nicht mehr unter der Einwirkung des ersten Gerüstes der besagten Walzstraße ist, die laterale Position des Teils des Bandes (B), welches immer noch unter der Einwirkung von mindestens zwei Walzgerüsten ist, und der Schwenkwinkel bezüglich einer Walzachse des Endes des Bandes (B) gleichzeitig reguliert werden, indem ein zusätzlicher Verlagerungswert berechnet und an jedes Gerüst übermittelt wird, unter dessen Einwirkung sich das Band (B) noch befindet.

11. Verfahren gemäß Anspruch 10, wobei für jedes Gerüst der zusätzliche Verlagerungswert, welcher anzuwenden ist, bestimmt wird, indem ein repräsentativer Wert des besagten Schwenkwinkels des Endes des Bandes (B) am Eingang des Gerüstes genutzt wird.

12. Verfahren gemäß Anspruch 11, wobei der besagte repräsentative Wert des besagten Schwenkwinkels mittels repräsentativer Werte der lateralen Position des Bandes (B) berechnet wird, welche bei den besagten Gerüsten, welche auf das Band (B) einwirken, in einer Linie quer zu seiner Bewegungsrichtung sind, wobei die besagten repräsentativen Werte in Übereinstimmung mit Ansprüchen 6 bis 10 erhalten werden.

13. Vorrichtung zum Regulieren der lateralen Position eines Bandes (B) im Inneren einer Walzstraße für Metallprodukte, welche mindestens zwei Gerüste (1, 2) aufweist, wobei das Band (B) gleichzeitig unter der Einwirkung beider ist, aufweisend:
Mindestens zwei Sensoren (4, 5), welche ein rohes erfasstes Signal bereitstellen, welches die Bestimmung des repräsentativen Wertes der lateralen Position des Bandes (B) ermöglicht, sind gemäß einer Linie quer zu seiner Bewegungsrichtung hinter mindestens zwei Gerüsten (1, 2) der besagten Walzstraße angeordnet, wobei die Vorrichtung **gekennzeichnet ist durch**:
Mittel (7) zum Bestimmen der algebraischen Abweichungen (Δxp) zwischen den besagten repräsentativen Werten und einer Referenzposition (6),
Mittel (8) zum Berechnen des zusätzlichen Verlagerungswerts (Sp), welcher an jedem der besagten Walzgerüste anzubringen ist, ausgehend von den besagten Abweichungen (Δxp), um die besagten algebraischen Abweichungen (Δxp) unter eine vorbestimmte Schwelle zurückzubringen,
Mittel (9) zum Berechnen einer Verstärkungswertmatrix K, welche es ermöglicht, die besagten zusätzlichen Verlagerungswerte (Sp) mittels Multiplikation der besagten Matrix K mit den besagten Abweichungswerten (Δxp) zu erhalten, und
Mittel (10) zum Übertragen der Anweisung für eine zusätzliche Verlagerung (Sp) jeweils an jedes von den Walzgerüsten zu vorbestimmten Zeitintervallen.

14. Vorrichtung gemäß Anspruch 13, darüber hinaus Mittel zum Filtern des rohen erfassten Signals der besagten Sensoren aufweisend.

15. Walzstraße für metallische Produkte in Bandform, von einer Art, welche mindestens zwei Gerüste (1, 2) und mindestens eine Vorrichtung zur Regelung der lateralen Position des Bandes (B) aufweist, von einer Art gemäß einem der Ansprüche 13 oder 14.

16. Walzstraße gemäß Anspruch 15, **dadurch gekennzeichnet, dass** es sich um eine Warmband-Fertigwalzstraße zum Warmwalzen von Stahlbändern handelt.

17. Walzstraße gemäß Anspruch 16, zwei, fünf, sechs oder sieben Walzgerüste aufweisend.

18. Walzstraße gemäß Anspruch 15, **dadurch gekennzeichnet, dass** es sich um eine Walzstraße zum Kaltwalzen oder Kaltstechen von Stahlbändern handelt.

19. Walzstraße gemäß Anspruch 18, zwei, drei, vier oder fünf Walzgerüste aufweisend.

## Claims

1. Method of rolling a strip (B) inside a rolling mill for metal products comprising at least two stands in which said strip (B) is gripped simultaneously, whereby the lateral position of said strip (B) is adjusted, said adjustment comprising the following operation:
- a value representing the lateral position of the strip (B) along a line extending transversely to its direction of displacement is determined simultaneously downstream of each of the rolling mill stands in which said strip (B) is gripped, the method being **characterised in that** the algebraic differences (Δxp) between said lateral positions and a reference position (6) are calculated,
- on the basis of these differences (Δχp), the value (Sp) of the additional tilt to be imposed on each of said stands of the rolling mill in which said strip (B) is gripped is calculated in order to bring said algebraic differences (Δχp) below a predetermined threshold, said values (Sp) for the additional tilts being calculated by multiplying said differences (Δχp) by a gain matrix K determined by modelling the relationships linking said differences (Δχp) of the strip and said tilts (Sp) of the backup rolls of the rolling mill;
- the setting for the respective additional tilt (Sp) is transmitted to each of said stands of the rolling mill,
- and said operations are repeated at predetermined time intervals until said strip (B) is no longer gripped in the last stand of said rolling mill.

2. Method as claimed in claim 1, whereby said reference position (6) is selected so that the wedge of said strip (B) is zero.

3. Method as claimed in claim 1 or 2, whereby said gain matrix K is constant until said strip (B) is no longer gripped except by the first stand of said rolling mill.

4. Method as claimed in any one of claims 1 to 3, whereby at least two of said values representing the lateral position of the strip (B) are values supplied by sensors positioned downstream of the corresponding rolling mill stands.

5. Method as claimed in claim 4, whereby at least one of said values representing the lateral position of the strip (B) is a value calculated from the values supplied by said sensors positioned downstream of the other rolling mill stands, the other representative values being the values supplied by said sensors.

6. Method as claimed in claim 5, whereby said calculated value of the lateral position of the strip (B) is obtained using the parameters of said gain matrix K.

7. Method as claimed in claim 4, whereby all the values representing the lateral position of the strip (B) are values measured by said sensors, of which there is one in number downstream of each stand of said rolling mill.

8. Method as claimed in any one of claims 4 to 7, whereby said values supplied by said sensors are obtained by filtering the raw acquisition signal, said filtering taking account of the calculated differences (Δχp) between said lateral positions of the strip (B) and the reference position (6).

9. Method as claimed in any one of claims 1 to 8, whereby if an additional tilt (Sp) to be imposed is below a predetermined threshold, no setting for the additional tilt is transmitted to the stand in question.

10. Method of rolling a strip (B) as claimed in any one of claims 1 to 10, whereby when said strip (B) is no longer gripped by the first stand of said rolling mill, both the lateral position of the part of the strip (B) still gripped by at least two stands of the rolling mill and the pivot angle of the tail end of the strip (B) relative to the rolling mill are adjusted by calculating and transmitting an additional tilt value to each stand in which the strip (B) is still present.

11. Method as claimed in claim 10, whereby, for each stand, the additional tilt value to be applied is determined using a value representing said pivot angle of the tail end of the strip (B) on entering the stand.

12. Method as claimed in claim 11, whereby said value representing said pivot angle is calculated by means of values representing the lateral position of the strip (B) along a line extending transversely to its direction of displacement in said stands gripping the strip (B), said representative values being obtained as claimed in claims 6 to 10.

13. Device for adjusting the lateral position of a strip (B) inside a mill for rolling metal products comprising at least two stands (1, 2) in which said strip (B) is simultaneously gripped and comprising:
- at least two sensors (4, 5) supplying a raw acquisition signal enabling values representing the lateral position of the strip (B) along a line extending transversely to its direction of displacement downstream of at least two stands (1, 2) of said rolling mill to be determined,
the device being **characterised by**:
- means (7) for determining the algebraic differences (Δχp) between said representative values and a reference position (6),
- means (8) for calculating the value (Sp) of the additional tilt to be imposed on each of said cages of the rolling mill from said differences (Δχp) in order to bring said algebraic differences (Δχp) below a predetermined threshold,
- means (9) for calculating a gain matrix K which enables said values (Sp) of additional tilts to be obtained by multiplying said gain matrix K by said differences (Δχp) and
- means (10) for transmitting the respective setting for additional tilt (Sp) to each of said rolling mill stands at predetermined time intervals.

14. Device as claimed in claim 13, further comprising means for filtering the raw acquisition signals of said sensors.

15. Mill for rolling metal products in the form of strips, of the type comprising at least two stands (1, 2) and at least one device for adjusting the lateral position of the strip (B) of the type as claimed in one or the other of claims 13 or 14.

16. Rolling mill as claimed in claim 15, **characterised in that** it is a finishing mill for hot rolling steel strips.

17. Rolling mill as claimed in claim 16, comprising two, five, six or seven rolling stands.

18. Rolling mill as claimed in claim 15, **characterised in that** it is a rolling mill for cold rolling or skin-pass rolling steel strips.

19. Rolling mill as claimed in claim 18, comprising two, three, four or five rolling stands.
